# FASCICULE DE BREVET EUROPEEN

(11) **EP 0 325 642 B1**
(45) Date de publication et mention de la délivrance du brevet: **22.04.1992**
(21) Numéro de dépôt: 88907005.8
(22) Date de dépôt: 19.07.1988
(51) Int. Cl.: E04F 13/08

(54) **DISPOSITIF DE FIXATION PONCTUELLE D'ELEMENTS PRESENTANT UN BORD, NOTAMMENT DE PLAQUES SUR UNE STRUCTURE SUPPORT**
PUNKTBEFESTIGUNGSVORRICHTUNG VON ELEMENTEN MIT EINEM RAND, INSBESONDERE VON PLATTEN AUF EINER TRAGKONSTRUKTION
PUNCTUAL FIXING DEVICE FOR ELEMENTS PRESENTING AN EDGE, PARTICULARLY PLATES ON A SUPPORTING STRUCTURE

(30) Priorité: 21.07.1987 FR 8710310; 07.01.1988 FR 8800104
(43) Date de publication de la demande: 02.08.1989
(73) Titulaire: MOCH, Uriel, Pierre, F-38000 Grenoble (FR)
(72) Inventeur: MOCH, Uriel, Pierre, F-38000 Grenoble (FR)
(74) Mandataire: Casalonga, Alain
(86) Numéro de dépôt international: FR8800371
(87) Numéro de publication internationale: WO8900634

(56) Documents cités:
- EP-A- 0 040 813
- CH-A- 407 509
- FR-A- 2 425 511
- FR-A- 2 515 309
- FR-A- 2 531 755
- US-A- 2 641 035
- US-A- 2 816 436
- US-A- 3 305 994

## Description

La présente invention se rapporte à un dispositif de fixation ponctuelle d'éléments présentant un bord, en particulier de plaques sur une structure-support.

Dans une application particulière, elle se rapporte à un dispositif de fixation ponctuelle de plaques en matériau de construction sur une structure support en vue de revêtir ou former au moins en partie des façades de bâtiments ou encore des parois intérieures, les plaques pouvant être en matériaux de construction divers, par exemple, en céramique, en ciment fibré, en bois, en verre, simples ou multicouches.

Actuellement, pour la fixation de plaques de revêtement, on utilise souvent des profilés continus qui sont engagés dans des rainures réalisées dans les chants des plaques et fixés sur une structure support. Dans d'autres cas, on utilise des organes de fixation vissés sur une structure support. Quand les plaques sont en verre, elles sont en général collées sur une structure support et des éléments auxiliaires de maintien et de sécurité vissés sur la structure support sont ajoutés.

Par ailleurs, le brevet FR-A-2 531 755 montre un crochet découpé dans une tôle, qui se fixe à plat sur le chant d'une plaque et qui s'accroche sur une patte fixée à la structure support et le brevet US-A-2 816 436 montre un fil formé en U engagé transversalement sur le bord d'une plaque pour pincer ce dernier, dont l'extrémité est fixée à une structure support par un clou.

Les brevets US-A-2 641 035 et EP-A-40 813 décrivent des éléments d'accrochage en fils élastiquement déformables qui présentent une partie avant prenant appui sur la face avant de deux plaques adjacentes et une partie arrière engagée en arrière d'une poutre de structure qui s'étend perpendiculairement aux chants en vis-à-vis des deux plaques précitées. D'une part, ces éléments d'accrochage sont déformables perpendiculairement aux chants des plaques et d'autre part ils ont une position le long des chants des plaques qui est déterminée par la position de la poutre de structure.

Ces dispositions connues précitées sont relativement compliquées à mettre en oeuvre et posent des problèmes notamment au moment du montage des plaques et également lorsqu'il s'agit de changer une plaque, par exemple abimée, parmi plusieurs plaques formant une surface.

La présente invention vise notamment à remédier aux inconvénients de l'état de la technique et propose un dispositif de fixation ponctuelle particulièrement simple à fabriquer et à mettre en oeuvre tant au montage qu'au démontage des plaques.

Conformément à la revendication principale, le dispositif de fixation ponctuelle d'une pièce présentant un bord tel qu'une plaque sur une structure support, selon l'invention, comprend un premier élément se fixant sur la structure ou intégré à cette dernière et présentant une patte d'accrochage qui présente un bord s'étendant parallèlement au bord précité de la plaque ainsi qu'un second élément ou élément d'accrochage se fixant sur le bord de la plaque et coopérant avec ladite patte d'accrochage pour fixer ponctuellement la plaque à la structure support. Cet élément d'accrochage précité comprend une première partie en appui contre la face avant de ladite plaque, une deuxième partie engagée derrière la face arrière de ladite plaque et qui est adaptée pour s'engager derrière ladite patte d'accrochage et une troisième partie reliant lesdites première et deuxième parties et s'étendant en travers du chant de la plaque à fixer. De plus, ledit élément d'accrochage est au moins en partie déformable élastiquement de telle sorte que sa troisième partie soit déformable parallèlement au chant de la plaque de manière à produire, dans un sens de déformation de cette partie, un effet élastique de pincement du bord de la plaque à fixer entre lesdites première et deuxième parties de l'élément d'accrochage et simultanément un effet de pincement du bord de la patte d'accrochage et, dans son autre sens de déformation, un écartement desdites première et deuxième parties du second élément libérant le bord de la plaque et simultanément libérant le bord de la patte d'accrochage de telle sorte que ledit élément d'accrochage peut être coulissé simultanément le long du bord de la plaque à fixer et le long du bord de la patte d'accrochage.

L'invention peut présenter bien des variantes d'exécution dont certaines sont exposées ci-après.

La troisième partie dudit second élément peut comprendre au moins une branche inclinée au moins en partie par rapport à là direction transversale du chant de la plaque et déformable élastiquement au moins parallèlement au chant de la plaque.

La troisième partie dudit second élement peut comprendre deux branches au moins inclinées de manière opposée par rapport à la direction transversale du chant de la plaque et parallèlement au chant de la plaque.

La troisième partie dudit second élément peut comprendre deux branches qui sont au moins en partie arquées en sens opposé et déformables élastiquement parallèlement au chant de la plaque. Ces branches peuvent être prévues arquées de telle sorte que leurs extrémités sont rapprochées et leurs parties centrales éloignées.

Ledit second élément peut être constitué par un fil en un matériau déformable élastiquement et comprenant deux branches formant sa troisième partie et inclinées de manière opposée parallèlement au chant de la plaque, les extrémités rapprochées de ces branches étant jointes par une boucle rabattue formant l'une de ses première et deuxième parties et leurs autres extrémités présentant des prolongements rabattus formant l'autre de ces parties.

Ledit second élément peut être formé par un fil en un matériau déformable élastiquement comprenant une branche arquée parallèlement au chant de la plaque et formant ladite troisième partie et, aux extrémités de cette branches, des prolongements rabattus formant lesdites première et deuxième parties.

Ledit second élément peut être constitué par un fil en un matériau déformable élastiquement et comprenant deux branches formant sa troisième partie, ces branches étant arquées parallèlement au plan de la plaque de telle sorte que leurs extrémités sont rapprochées et leurs parties centrales éloignées, deux extrémités correspondantes de ces branches étant jointes par une boucle rabattue formant l'une de ses première et deuxième parties et leurs autres extrémités présentant des prolongements rabattus formant l'autre de ces parties.

Lesdits prolongements peuvent être en appui l'un sur l'autre, l'un présentant une rainure dans laquelle l'autre est engagé et/ou ces prolongements étant insérés dans une pièce de liaison, notamment un anneau serti.

Dans une variante de montage particulière, la deuxième partie dudit second élément s'étend derrière la patte d'accrochage dudit premier élément qui présente une zone d'appui pour la face arrière de la plaque, le bord de la plaque et cette partie d'accrochage étant pris ou pincés entre les première et deuxième parties dudit second élément.

Les surfaces d'appui de la patte d'accrochage dudit premier élément et de la deuxième partie dudit second élément peuvent être prévues inclinées de manière correspondante dans le sens qui engage cette deuxième partie derrière cette patte.

Ledit premier élément peut comprendre une partie qui s'étend vers l'extérieur et contre laquelle vient en appui le chant de la plaque.

Ledit premier élément peut être constitué par un profilé qui s'étend parallèlement au bord de la plaque et qui comprend une zone longitudinale d'appui pour la plaque et, en retrait, une nervure longitudinale constituant ladite patte d'accrochage.

Ledit profilé peut être de section en forme de U dont les extrémités de ses branches constituent des zones longitudinales d'appui pour deux plaques placées de part et d'autre et sont munies latéralement de deux nervures se faisant vis-à-vis qui forment des pattes d'accrochage opposées pour des seconds éléments de maintien de ces plaques.

Ledit profilé peut comprendre une nervure longitudinale s'étendant vers l'extérieur et contre laquelle vient en appui le chant de la plaque, sa nervure formant ladite patte d'accrochage étant en arrière de cette nervure d'appui.

La face arrière de ladite plaque peut être en appui sur la zone d'appui dudit premier élément par l'intermédiaire d'un joint d'étanchéité longitudinal.

La déformation dudit second élément, dans le sens qui éloigne ses première et deuxième parties, peut être telle que cet élément peut être extrait par deplacement perpendiculairement au chant de la plaque.

Dans une autre variante de montage particulière, la deuxième partie dudit second élément est en appui contre la face arrière de la plaque et présente, en arrière de cette dernière, au moins une patte d'accrochage recourbée vers le bord de la plaque s'engageant derrière la patte d'accrochage dudit premier élément.

La seconde partie et la patte d'accrochage dudit second élément peuvent être telles que, par pivotement, elles pincent entre elles la patte d'accrochage du premier élément ou libèrent cette dernière en même temps que le bord de la plaque est pincé entre les première et deuxième parties du second élément ou libéré.

Ledit second élément peut être constitué par un fil en un matériau élastique formé, à la manière d'une épingle telle que sa tête s'étend contre la face avant de la plaque et que ses branches s'étendent en travers du chant de la plaque en étant inclinée par rapport à la direction transversale de ce dernier et en formant un V et s'étendant contre la face arrière de cette plaque, les extrémités de ses branches étant recourbées vers le bord de la plaque de manière à former des pattes d'accrochage.

La présente invention sera mieux comprise à l'étude de dispositifs de fixation de plaques décrits à titre d'exemples non limitatifs et illustrés par le dessin sur lequel :
- La figure 1 représente une vue extérieure en élévation d'une portion de paroi formée d'un montage de plaques fixées par un premier dispositif de fixation conforme à la présente invention ;
- la figure 2 représente une coupe verticale selon II-II du montage représenté sur la figure 1 ;
- la figure 3 représente une coupe horizontale selon III-III du montage représenté sur la figure 1 ;
- la figure 4 représente, dans une coupe horizontale correspondant à la figure 3, un montage muni d'un autre dispositif de fixation conforme à la présente invention ;
- la figure 5 représente une vue extérieure en élévation du montage de la figure 4 ;
- la figure 6 représente une variante de réalisation du dispositif de fixation représenté sur les figures 4 et 5 ;
- la figure 7 représente une autre variante d'exécution du dispositif de fixation représenté sur les figures 4 et 5.
- la figure 8 montre, en vue arrière et en perspective, des plaques montées à l'aide d'autres dispositifs de fixation ponctuelle selon la présente invention ;
- et la figure 9 montre, en perspective, une variante de réalisation de l'un des éléments des dispositifs de fixation visibles sur la figure 4.

En se reportant aux figures 1 à 3, on va décrire un premier dispositif de fixation repéré d'une manière générale par la référence 1, destiné d'une part au maintien du bord inférieur horizontal 2 d'une plaque rectangulaire 3 s'étendant verticalement et d'autre part au maintien du bord supérieur horizontal 4 d'une plaque rectangulaire 5 s'étendant verticalement en-dessous et à distance de la plaque 3.

Le dispositif de fixation 1 comprend un premier élément constitué dans l'exemple par un profilé horizontal repéré d'une manière générale par la référence 6, de section en forme de U, qui comprend une âme verticale 7 et deux aîles horizontales 8 et 9 s'étendant à distance l'une de l'autre, l'âme 7 étant en face et en arrière de l'espace séparant les plaques 3 et 5 et les ailes s'étendant vers les bords 2 et 4 de ces dernières.

Les extrémités 10 et 11 des aîles 8 et 9 du profilé 6 sont munies de nervures longitudinales 12 et 13 qui s'étendent en vis-à-vis. Ces nervures 12 et 13 présentent en section, successivement et à partir des extrémités 10 et 11 des aîles 8 et 9, des parties 14 et 15 qui s'étendent verticalement, des parties 16 et 17 qui sont inclinées vers l'âme 7 du profilé 6 et des parties d'extrémité 18 et 19 qui sont inclinées à l'opposé de l'âme 7 du profilé 6.

Sur les faces avant des extrémités 10 et 11 des aîles 8 et 9 du profilé 6 et des parties 14 et 15 des nervures longitudinales 12 et 13, sont fixés des joints d'étanchéité longitudinaux 20 et 21. Dans l'exemple, ces faces avant et ces joints présentent les uns une rainure longitudinale et les autres une nervure longitudinale engagées les unes dans les autres.

En outre, la partie 14 de la nervure longitudinale 12 associée à l'aîle supérieure 8 du profilé 6 est prolongée, en avant des parties 16 et 18 de cette nervure 12, d'une nervure longitudinale 22 de section en forme de L qui s'étend tout d'abord vers le bas et qui présente une branche horizontale 23 qui s'étend vers l'extérieur au-delà du joint longitudinal d'étanchéité 20.

Comme on le voit bien sur la figure 2, la face arrière du bord 2 de la plaque 3 est en appui contre le joint longitudinal 20 et son chant inférieur 2a est en appui sur l'aîle horizontale 23 de la nervure 22 du profilé 6 et la face intérieure du bord 4 de la plaque 5 est en appui sur le joint longitudinal 21, son chant supérieur 4a étant à l'horizontale de l'extrémité 19 de la nervure longitudinale 13 de l'aile inférieure 9 du profilé 6.

Le dispositif de fixation 1 comprend également d'une part un second élément repéré d'une manière générale par la référence 24 et d'autre part un second élément repéré d'une manière générale par la référence 25, ces éléments maintenant respectivement les plaques 3 et 5 sur le profilé horizontal 6 et étant de structure identique.

En particulier, l'élément 24 est formé par un fil en un matériau déformable élastiquement, par exemple en acier, qui comprend une première partie en appui contre la face avant de la plaque 3, une deuxième partie engagée derrière la patte 12 du profilé 6 et une troisième partie en vis-à-vis du chant 2a de la plaque 3 qui sont construites de la manière suivante.

L'élément 24 comprend deux branches droites 26 et 27 qui s'étendent en travers du chant inférieur de la plaque 3 et qui sont en appui sur la face inférieure de l'aîle 23 de la nervure 22 du profilé 6. Ces branches 26 et 27 sont inclinées par rapport à la direction transversale du chant 2a de la plaque 3 de manière à former un V divergent en direction de l'âme 7 du profilé 6.

Les extrémités rapprochées des branches 26 et 27 de l'élément 24 sont jointes par une boucle 28 qui est rabattue vers le haut et qui vient en appui contre la face extérieure du bord inférieur 2 de la plaque 3 et leurs autres extrémités présentent des prolongements 29 et 30 qui sont rabattus en arrière des ailes 16 et 18 de la nervure longitudinale 12 du profilé 6 et qui sont en appui sur l'aile 16 de cette nervure de telle sorte qu'ils ont tendance à s'engager derrière cette dernière, en direction de son aile 14. On voit donc que les ailes 16 et 18 de la nervure longitudinale 12 du profilé 6 constitue une patte d'accrochage de l'élément 24.

L'élément 24 est formé de manière à produire un effet de ressort ayant tendance, parallèlement au chant 2a de la plaque 3, à ouvrir l'angle de ses branches 26 et 27 formant sa troisième partie et diminuer le couloir déterminé d'une part par sa première partie constituée par la boucle 28 et d'autre part par sa deuxième partie constituée par les prolongements 29 et 30 respectivement en appui sur la face avant de la plaque 3 et sur la patte d'accrochage constituée par les ailes 16 et 18 du profilé 6. Il s'ensuit donc que le bord 2 de la plaque 3 est pincé entre d'une part la boucle 28 de l'élément 24 en appui sur sa face avant et d'autre part le joint d'étanchéité 20 en appui sur sa face arrière.

Pour démonter l'élément 24, on prend par exemple une pince dont on introduit le bec entre les plaques 3 et 5, vers l'âme 7 du profilé 6, et on pince de part et d'autre les extrémités les plus éloignées des branches 26 et 27 de manière à refermer le V formé par ces branches 26 et 27 et rapprocher, par pivotement, les prolongements 29 et 30 parallèlement au chant 2a de la plaque 3, les branches 26 et 27 pivotant par rapport à la boucle 28 et les prolongements 29 et 30 s'éloignant de la nervure longitudinale 12 du profilé 6. Lorsque les branches 26 et 27 sont amenées en positions sensiblement parallèles comme on l'a représenté en pointillés sur la figure 3, en s'étendant sensiblement dans la direction transversale lu chant 2a de la plaque, on fait glisser l'élément 24 dans le sens qui l'éloigne du chant 2a de la plaque 3 et qui dégage les prolongements 29 et 30 de la nervure 12 du profilé 6. On retire alors l'élément 24 en l'extrayant du profilé 6 et en le faisant passer entre les bords des plaques 3 et 5.

Pour monter l'élément 24, on procède de manière inverse. On prend un élément 24 et on le pince de manière à fermer le V formé par ses branches 26 et 27, en rapprochant leurs prolongements 29 et 30. On glisse l'élément 24 dans le profilé 6 de manière à amener ses prolongements 29 et 30 en arrière de la nervure longitudinale 12 du profilé 6 et sa boucle en appui contre la face extérieure du bord de la plaque 3 et on relâche. L'effet de ressort de l'élément 24 l'amène dans la position de serrage de la plaque 3 représentée sur les figures 1 à 3 et décrite précédemment. On peut avantageusement changer sa position le long du bord de la plaque en le pinçant comme précédemment de manière à l'ouvrir et en le faisant glisser.

L'élément 25, de structure identique à celle de l'élément 24, fonctionne et peut être monté et démonté de la même manière que ce dernier. Ses deux branches inclinées par rapport à la direction transversale du bord 4 de la plaque 5 sont en appui sur le chant 4a de cette plaque et sur la partie d'extrémité 19 de la nervure longitudinale 13, sa boucle rabattue est en appui sur la face avant du bord 4 de la plaque 3 et les prolongements rabattus de ses branches sont engagés derrière les ailes 17 et 19 de la nervure 13 du profilé 6.

En se reportant à la figure 1, on voit que le profilé horizontal 6 constitue une branche horizontale d'une structure support en forme de croix qui comprend un autre profilé horizontal 31 dans le prolongement du profilé 6 ainsi que deux profilés verticaux 32 et 33, ces quatre profilés étant réunis par une coupe à l'onglet et étant éventuellement fixés sur une structure support de base. Le profilé horizontal 31 est de même section que le profilé horizontal 6 tandis que les profilés 32 et 33 ont la section du profilé 6 sans la nervure longitudinale d'appui 22.

Grâce au profilé horizontal 31, on peut fixer le bord inférieur d'une plaque 34 et le bord supérieur d'une plaque 35, ces deux plaques étant adjacentes aux plaques 3 et 5, à l'aide d'éléments de fixation semblables aux éléments 24 et 25 précédents et montés de la même manière. Grâce aux profilés verticaux 32 et 33, on peut fixer les bords verticaux des plaques 3 et 5 et les bords verticaux des plaques 34 et 35 à l'aide d'éléments de fixation semblables aux éléments 24 et 25 et fonctionnant de la même manière.

Grâce à la structure représentée notamment sur la figure 1, on peut maintenir en des points quelconque convenablemant choisis les bords de plaques verticales constituant une paroi verticale sur une structure support formée de différents profilés entrecroisés placés horizontalement et verticalement. La paroi ainsi obtenue est en outre étanche grâce aux joints d'étanchéité périphériques associés aux différents profilés et contre lesquels sont en appui les bords des plaques.

En se reportant maintenant aux figures 4 et 5, on va décrire un autre dispositif de fixation repéré d'une manière générale par la référence 36 qui comprend un premier élément constitué par un profilé repéré d'une manière générale par la référence 37, identique au profilé 6 de l'exemple précédent, ainsi qu'un second élément repéré d'une manière générale par la référence 38, mis en oeuvre de la même manière que l'élément 24 décrit dans l'exemple précédent.

Cet élément 36 constitué également par un fil en un matériau déformable élastiquement, de préférence en acier, se différencie de l'élément 24 par le fait que ses branches 39 et 40, qui s'étendent en travers du chant 41 d'une plaque verticale 42 qu'il doit maintenir, sont arquées de telle sorte que leurs extrémités sont adjacentes et que leurs parties centrales sont éloignées, ces branches 39 et 40 s'étendant dans un plan parallèle au chant 41 de la plaque 42.

Comme dans l'exemple précédent, les extrémités extérieures des branches 39 et 40 de l'élément 38 sont jointes par une boucle 43 qui est rabattue et en appui contre la face extérieure de la plaque 42 et les extrémités intérieures de ces branches 39 et 40 présentent également des prolongements parallèles 44 et 45 rabattus en arrière d'une nervure longitudinale d'accrochage 46 au profilé 36 comme dans l'exemple précédent, ces prolongements étant cette fois adjacents.

En se reportant à la figures 6, on voit que le prolongement 44 de la branche 39 présente une rainure longitudinale 47 dans laquelle est légèrement engagé le flan du prolongement 45 de la branche 40 et, en référence à la figure 7, on voit une variante de réalisation dans laquelle les branches 48 et 49 d'un élément 50, qui par ailleurs est identique à l'élément 38, sont entourées par un anneau serti 51.

L'élément 38 est adapté pour maintenir la plaque 42 sur le profilé 46 par pincement, comme le fait l'élément 24 de l'exemple précédent. Cette fois cependant, l'effet de ressort de l'élément 38 tend à rapprocher ses prolongements 44 et 45, placés en arrière de la nervure longitudinale 46 du profilé 36, de sa boucle 43, placée en avant de la plaque 42, les parties centrales des branches 39 et 40 ayant tendance à s'éloigner.

En agissant par exemple à l'aide d'une pince sur les parties centrales éloignées des branches 39 et 40 de l'élément 38 dans le sens qui les rapproche, parallèlement au chant 41 de la plaque 42, ses prolongements 44 et 45 s'éloignent de sa boucle 43. L'élément 38 est alors dans la position représentée en pointillé sur la figure 4. Dans cette position, l'élément 38 est séparable du profilé 36 de la même manière que l'élément 24 de l'exemple précédent. Pour son montage, on resserre ses branches 39 et 40, on l'amène en position de telle sorte que ses prolongements 44 et 45 s'étendent en arrière de la nervure 46 du profilé 36 et sa boucle 43 en avant de la plaque 42 et on relâche. Sous l'effet de son élasticité, l'élément 38 prend sa position de serrage décrite précédemment.

Grâce à l'une des deux dispositions décrites en référence aux figures 6 et 7, les prolongements 44 et 45 de l'élément 38 et les prolongements 48 et 49 de l'élément 50 équivalent sont maintenus en contact lors des manoeuvres de montage et de démontage et ne peuvent donc pas s'engager l'un au-dessus de l'autre.

Les exemples ci-dessus décrits ne sont pas limitatifs. En particulier, les profilés pourraient présenter des grugages dans leurs nervures d'accrochage afin de pouvoir monter et démonter les seconds éléments de fixation en fil, par glissement, parallèlement aux profilés, après avoir écarté leurs prolongements et leurs boucles. Les profilés pourraient être remplacés par des éléments courts fixés sur une structure support. Les joints d'étanchéité pourraient être supprimés. Les seconds éléments servant aux pincements pourraient être de structure différente tout en fonctionnant de manière équivalente et notamment les seconds éléments des figures 4 et 5 pourraient ne comprendre qu'une seule branche arquée munie, à ses extrémités, de prolongements rabattus.

En se reportant maintenant à la figure 8, on va décrire un autre dispositif de fixation repéré d'une manière générale par la référence 137, adapté pour le maintien de la partie inférieure d'une plaque verticale 138 et de la partie supérieure d'une plaque verticale 139 placée en-dessous, par rapport à une structure support verticale non représentée.

Le dispositif de fixation 137 comprend un premier élément de fixation repéré d'une manière générale par la référence 140 qui comprend une partie plate 141 en appui et fixée sur la face avant de la structure support par l'intermédiaire de vis non représentées s'étendant au travers de deux trous 142, qui sont prévus latéralement aux chants horizontaux 143 et 144 des plaques 138 et 139, en face de l'espace les séparant. La partie plate 141 se prolonge, vers le haut et vers le bas, par deux pattes verticales d'accrochage 145 et 146 qui sont décalées vers l'extérieur par rapport à la face avant de la structure support, le bord d'extrémité de ces pattes d'accrochage 145 et 146 étant horizontal.

Le dispositif d'accrochage 137 comprend en outre un second élément d'accrochage repéré d'une manière générale par la référence 147 qui est constitué, dans cet exemple, par un fil en un matériau élastique. Ce fil 147 est formé à la manière d'une épingle dont les branches sont repliées perpendiculairement à leur plan de manière à déterminer une rainure qui comprend une première patte en appui contre la face avant de la plaque 138, une seconde partie en appui contre sa face arrière et une troisième partie en appui contre son chant et dans laquelle la partie inférieure de la plaque 138, est pincée.

Le fil 147 comprend une tête 148 en appui contre la face extérieure 149 de la plaque 138, deux parties de branches 150 qui sont en appui contre le chant horizontal inférieur 143 de la plaque 138 et qui sont inclinées dans le plan du chant 143 par rapport à la direction transversale de ce chant 143 en s'ouvrant, ainsi que, dans le prolongement te ces parties de branches 150, deux parties de branches 151 qui s'étendent verticalement et vers le haut et qui sont en appui contre la face arrière 152 de la plaque 138. Les extrémités supérieures de ces parties de branches 151 se prolongent par des parties recourbées vers le bord 143 de la plaque 138 formant des pattes d'accrochage 153 qui sont engagées derrière la patte d'accrochage supérieure 145 de l'élément de fixation 140 de manière à porter la plaque 138.

Grâce à l'élasticité du fil 147, les branches 150 ont tendance à s'ouvrir en pivotant parallèlement au chant 143 de la plaque 138 et ainsi à éloigner les branches 151 l'une de l'autre. Cet effet assure le pincement du bord inférieur de la plaque entre la tête 148 et les branches 151 du fil 147. En outre, les branches 151 en appui contre la face arrière 152 de la plaque 138 et des pattes d'accrochage 153 les prolongeant sont disposées les une spar rapport aux autres de manière à pincer, par pivotement parallèle au chant inférieur 143 de la plaque 138, la patte 145 du premier élément 140.

Le dispositif de fixation 137 comprend en outre un autre second élément de fixation repéré d'une manière générale par la référence 154 qui est identique à l'élément de fixation 147 décrit ci-dessus et qui est monté sur le bord supérieur de la plaque 139, à l'opposé de l'élément de fixation 147, de telle sorte que ses pattes d'accrochage 155 sont engagées derrière la patte inférieure d'accrochage 146 du premier élément de fixation 140.

On voit sur la figure 8 qu'on y a représenté partiellement un autre dispositif de fixation repéré d'une manière générale par la référence 156 qui est identique au dispositif de fixation 137 précédent mais qui par rapport à ce dernier est orienté à 90° de manière à maintenir les bords verticaux adjacents 157 et 158 de la plaque 139 et d'une autre plaque verticale 159.

Un ensemble de plaques comprenant notamment les plaques 138, 139 et 159, peut notamment être monté sur une structure support, à l'aide de dispositifs identiques aux dispositifs de fixation 137 et 156, de la manière suivante.

Tout d'abord, on fixe sur la structure support un ensemble de premiers éléments de fixation 140 répartis en fonction des dimensions des plaques de manière que chaque plaque puisse être maintenue par exemple en deux endroits de chacun de leurs côtés.

On monte sur chacun des bords des plaques deux seconds éléments de fixation 147. On présente successivement les plaques aux endroits où elles doivent être montées sur la structure support et on positionne et accroche les seconds éléments de fixation de la manière suivante.

Par exemple, à l'aide d'une pince que l'on engage, perpendiculairement à la face avant de la plaque 138 que l'on fixe, sur le côté de son chant, on vient prendre les branches 150 de l'élément 147 de manière à les rapprocher en les faisant pivoter l'une vers l'autre parallèlement au chant 143 de la plaque 138. Le bord de la plaque 138 étant ainsi libéré, on fait glisser avec la pince l'élément 147 le long du chant 143 de cette plaque pour engager la patte d'accrochage 145 de l'élément 140 fixé à la structure support entre les branches arrières 150 et les pattes d'accrochage 153 de l'élément 147, puis on ouvre et on retire la pince. Les branches 150 s'ouvrent et les branches 151 pivotent en s'écartant de telle sorte que le bord de la plaque 138 est pincé entre ces branches 151 et la tête 148, en même temps que les branches 151 et les pattes d'accrochage 153 pivotent pour pincer entre elles la patte d'accrochage 145.

On recommence les opérations ci-dessus pour chacune des plaques à fixer.

Les différentes plaques se trouvent ainsi maintenues sur la structure support. Elles peuvent en outre être séparément enlevées en opérant de manière inverse, la pince s'engageant dans les espaces séparant les panneaux.

En se reportant à la figure 9, on voit qu'on a représenté un second élément de fixation repéré d'une manière générale par la référence 160 qui est monté sur le bord d'une plaque 161 et dont la structure ne se différencie du second élément de fixation 147 que par le fait que ses parties de branches 162 en appui contre le chant 163 de la plaque 161 forme une boucle qui permet l'adaptation du second élément de fixation 160 sur des bords de plaques 161 présentant des épaisseurs très différentes.

Bien entendu, la partie enserrant le bord de la plaque des dispositifs de fixation décrits en référence aux figures 8 et 9 pourrait présenter la structure des dispositifs de fixations décrits en référence aux figures 4 à 7.

Les dispositifs de fixation qui viennent d'être décrits peuvent être utilisés dans bien des applications et notamment pour la constitution de bardage de façades de bâtiments ou pour la constitution de toutes parois ou tous revêtements tant intérieurs qu'extérieurs, verticaux, inclinés ou horizontaux, à l'aide de plaques pouvant être en des matériaux très différents.

La présente invention ne se limite pas aux exemples ci-dessus décrits. Bien des variantes de réalisation sont possibles sans sortir du cadre défini par les revendications annexées.

## Revendications

1. Dispositif de fixation ponctuelle d'une pièce présentant un bord tel qu'une plaque (3) sur une structure support, comprenant un premier élément (6) se fixant sur la structure ou intégré à cette dernière et présentant une patte d'accrochage (12) qui présente un bord s'étendant parallèlement au bord précité de la plaque ainsi qu'un second élément (24) ou élément d'accrochage se fixant sur le bord de la plaque et coopérant avec ladite patte d'accrochage pour fixer ponctuellement la plaque à la structure support, ledit élément d'accrochage (24) comprenant une première partie (28) en appui contre la face avant de ladite plaque, une deuxième partie (30) engagée derrière la face arrière de ladite plaque et qui est adaptée pour s'engager derrière ladite patte d'accrochage (12) et une troisième partie (26, 27) reliant lesdites première et deuxième parties et s'étendant en travers du chant (2a) de la plaque à fixer, ledit élément d'accrochage (24) étant au moins en partie déformable élastiquement de telle sorte que sa troisième partie (26, 27) soit déformable parallèlement au chant de la plaque de manière à produire, dans un sens de déformation de cette partie, un effet élastique de pincement du bord (2) de la plaque à fixer entre lesdites première et deuxième parties de l'élément d'accrochage et simultanément un effet de pincement du bord de la patte d'accrochage (12) et, dans son autre sens de déformation, un écartement desdites première et deuxième parties du second élément libérant le bord de la plaque et simultanément libérant le bord de la patte d'accrochage (12) de telle sorte que ledit élément d'accrochage (24) peut être coulissé simultanément le long du bord de la plaque à fixer (3) et le long du bord de la patte d'accrochage (12).

2. Dispositif selon la revendication 1, caractérisé par le fait que ladite troisième partie dudit second élément comprend au moins une branche au moins en partie inclinée par rapport à la direction transversale du chant de la plaque et déformable élastiquement au moins parallèlement au chant de la plaque.

3. Dispositif selon l'une des revendications 1 et 2, caractérisé par le fait que la troisième partie dudit second élément comprend deux branches (26, 27) au moins en partie inclinées de manière opposée par rapport à la direction transversale du chant de la plaque et parallèlement au chant (2a) de la plaque.

4. Dispositif selon l'une des revendications 1 et 2, caractérisé par le fait que la troisième partie dudit second élément comprend deux branches (39, 40) qui sont au moins en partie arquées en sens opposé et déformables élastiquement parallèlement au chant (41) de la plaque.

5. Dispositif selon la revendication 4, caractérisé par le fait que lesdites branches (39, 40) sont arquées de telle sorte que leurs extrémités sont rapprochées et leurs parties centrales éloignées.

6. Dispositif selon la revendication 1, caractérisé par le fait que ledit second élément (24) est constitué par un fil en un matériau déformable élastiquement et comprenant deux branches (26, 27) formant sa troisième partie et inclinées de manière opposée parallèlement au chant de la plaque, les extrémités rapprochées de ces branches étant jointes par une boucle rabattue (28) formant l'une de ses première et deuxième parties et leurs autres extrémités présentant des prolongements rabattus (29, 30) formant l'autre de ces parties.

7. Dispositif selon la revendication 1, caractérisé par le fait que ledit second élément (38) est formé par un fil en un matériau déformable élastiquement comprenant une branche (31) arquée parallèlement au chant de la plaque et formant ladite troisième partie et, aux extrémités de cette branches, des prolongements (43, 44) rabattus formant lesdites première et deuxième parties,

8. Dispositif selon la revendication 1, caractérisé par le fait que ledit second élément (38) est constitué par un fil en un matériau déformable élastiquement et comprenant deux branches (39, 40) formant sa troisième partie, ces branches étant arquées parallélement au plan de la plaque de telle sorte que leurs extrémités sont rapprochées et leurs parties centrales éloignées, deux extrémités correspondantes de ces branches étant jointes par une boucle rabattue (43) formant l'une de ses première et deuxième parties et leurs autres extrémités présentant des prolongements rabattus (44, 45) formant l'autre de ces parties.

9. Dispositif selon la revendication 8, caractérisé par le fait que lesdits prolongements sont en appui l'un sur l'autre, l'un présentant une rainure (47) dans laquelle l'autre est engagé et/ou ces prolongements étant insérés dans une pièce de liaison (51), notamment un anneau serti.

10. Dispositif selon l'une quelconque des revendications précédentes, caractérisé par le fait que la deuxième partie (30) dudit second élément (24) s'étend derrière la patte d'accrochage (12) dudit premier élément (6) qui présente une zone d'appui pour la face arrière de la plaque, le bord de la plaque et cette patte d'accrochage étant pris ou pincés entre les première (28) et deuxième (30) parties dudit second élément.

11. Dispositif selon la revendication 10, caractérisé par le fait que les surfaces d'appui (16) de la patte d'accrochage (12) dudit premier élément (6) et de la deuxième partie (30) dudit second élément (24) sont inclinées de manière correspondante dans le sens qui engage cette deuxième partie derrière cette patte.

12. Dispositif selon l'une des revendications 10 et 11, caractérisé par le fait que ledit premier élément (6) comprend une partie (23) qui s'étend vers l'extérieur et contre laquelle vient en appui le chant (2a) de la plaque.

13. Dispositif selon l'une quelconque des revendications 10 à 12, caractérisé par le fait que ledit premier élément (6) est constitué par un profilé qui s'étend parallèlement au bord de la plaque et qui comprend une zone longitudinale d'appui (14) pour la plaque et, en retrait, une nervure longitudinale (12) constituant ladite patte d'accrochage.

14. Dispositif selon la revendication 13, caractérisé par le fait que ledit profilé (6) est de section en forme de U dont les extrémités de ses branches (8, 9) constituent des zones longitudinales d'appui pour deux plaques (3, 5) placées de part et d'autre et sont munies latéralement de deux nervures (12, 13) se faisant vis-à-vis qui forment des pattes d'accrochage opposées pour des seconds éléments (24, 25) de maintien de ces plaques.

15. Dispositif selon l'une des revendications 13 et 14, caractérisé par le fait que ledit profilé (6) comprend une nervure longitudinale (23) s'étendant vers l'extérieur et contre laquelle vient en appui le chant (2a) de la plaque, sa nervure (12) formant ladite patte d'accrochage étant en arrière de cette nervure d'appui.

16. Dispositif selon l'une quelconque des revendications 10 à 15, caractérisé par le fait que la face arrière de ladite plaque est en appui sur la zone d'appui dudit premier élément par l'intermédiaire d'un joint d'étanchéité longitudinal (20).

17. Dispositif selon l'une quelconque des revendications 10 à 16, caractérisé par le fait que la déformation dudit second élément (24) , dans le sens qui éloigne ses première et deuxième parties, est telle que cet élément peut être extrait par déplacement perpendiculairement au chant (2a) de la plaque.

18. Dispositif selon l'une quelconque des revendications 1 à 9, caractérisé par le fait que la deuxième partie (151) dudit second élément (147) est en appui contre la face arrière de la plaque et présente, en arrière de cette dernière, au moins une patte d'accrochage (153) recourbée vers le bord de la plaque et s'engageant derrière la patte d'accrochage (145) dudit premier élément (140).

19. Dispositif selon la revendication 18, caractérisé par le fait que la seconde partie (151) et la patte d'accrochage (153) du second élément (147) sont telles que, par pivotement, elles pincent entre elles la patte d'accrochage (145) du premier élément (140) ou libèrent cette dernière en même temps que le bord de la plaque est pincé entre les première et deuxième parties du second élément ou libéré.

20. Dispositif selon la revendication 18, caractérisé par le fait que ledit second élément (147) est constitué par un fil en un matériau élastique formé à la manière d'une épingle telle que sa tête (148) s'étend contre la face avant (149) de la plaque et que ses branches (150, 151) s'étendent en travers du chant (143) de la plaque en étant inclinée par rapport à la direction transversale de ce dernier et en formant un V et s'étendent contre la face arrière (152) de cette plaque, les extrémités de ses branches étant recourbées vers le bord de la plaque de manière à former des pattes d'accrochage (153).

## Patentansprüche

1. Punktbefestigungsvorrichtung für Teile mit einem Rand, wie z.B. eine Platte (3), auf einer Tragkonstruktion, bestehend aus einem ersten Element (6), das an der Konstruktion befestigt wird bzw. ein integraler Bestandteil dieser letzteren ist und ein Einhängband (12) mit einem Rand aufweist, das sich parallel zum obigen Plattenrand erstreckt, sowie aus einem zweiten Element (24) bzw. Einhängelement, das am Rand dieser Platte eingreift und mit diesem Einhängband zusammenwirkt, um die Platte punktweise an der Tragkonstruktion zu befestigen, wobei dieses Einhängband (24) einen ersten Teil (28), der sich gegen die vordere Fläche dieser Platte abstützt, einen zweiten Teil (30), der hinter der hinteren Fläche dieser Platte eingreift und der so ausgelegt ist, daß er hinter diesem Einhängband (12) eingreift, sowie einen dritten Teil (26, 27), der diesen ersten und diesen zweiten Teil verbindet und sich quer zur Kante (2a) der zu befestigenden Platte erstreckt, aufweist, wobei dieses Einhängelement (24) wenigstens teilweise elastisch verformbar ist, so daß sein dritter Teil (26, 27) parallel zur Plattenkante verformbar ist, um im Sinne der Verformung dieses Teils eine elastische Klemmwirkung auf den Rand (2) der Platte, die zwischen diesem ersten und diesem zweiten Teil des Einhängelements fixiert werden soll, und gleichzeitig eine Klemmwirkung auf den Rand des Einhängbandes (12) hervorzurufen, und in seiner anderen Verformungsrichtung eine Spreizung dieses ersten und dieses zweiten Teils des zweiten Elements bewirkt, um den Plattenrand und gleichzeitig den Rand des Einhängbandes (12) freizugeben, so daß dieses Einhängelement (24) entlang des Randes der zu befestigenden Platte (3) und gleichzeitig entlang des Randes des Einhängbandes (12) gleitend verschoben werden kann.

2. Vorrichtung gemäß Anspruch 1, dadurch gekennzeichnet, daß dieser dritte Teil des zweiten Elements wenigstens einen Schenkel enthält, der gegenüber der Querrichtung der Plattenkante wenigstens teilweise schräg verläuft und wenigstens parallel zur Plattenkante elastisch verformbar ist.

3. Vorrichtung gemäß einem der Ansprüche 1 und 2, dadurch gekennzeichnet, daß der dritte Teil dieses zweiten Elements zwei Schenkel (26, 27) aufweist, die wenigstens teilweise in der Querrichtung der Plattenkante gegensinnig schräg und parallel zur Plattenkante (2a) verlaufen.

4. Vorrichtung gemäß einem der Ansprüche 1 und 2, dadurch gekennzeichnet, daß der dritte Teil dieses zweiten Elements zwei Schenkel (39, 40) aufweist, die wenigstens teilweise gegenläufig gekrümmt und parallel zur Plattenkante (41) elastisch verformbar sind.

5. Vorrichtung gemäß Anspruch 4, dadurch gekennzeichnet, daß diese Schenkel (39, 40) so gekrümmt sind, daß sich ihre Enden einander nähern und ihre Mittelteile voneinander entfernt sind.

6. Vorrichtung gemäß Anspruch 1, dadurch gekennzeichnet, daß dieses zweite Element (24) aus einem Draht aus elastisch verformbarem Material besteht und zwei Schenkel (26, 27) aufweist, die seinen dritten Teil bilden und gegensinnig schräg parallel zur Plattenkante angeordnet sind, wobei die benachbarten Enden dieser Schenkel mittels eines hochgebogenen Bügels (28) verbunden sind, der einen dieser ersten bzw. zweiten Teile bildet, und ihre anderen Enden hochgebogene Verlängerungen (29, 30) aufweisen, die den jeweils anderen dieser Teile bilden.

7. Vorrichtung gemäß Anspruch 1, dadurch gekennzeichnet, daß dieses zweite Element (38) aus einem Draht aus elastisch verformbarem Material besteht, der einen parallel zur Plattenkante gekrümmten Schenkel (31) aufweist und diesen dritten Teil bildet, und an den Enden dieser Schenkel hochgebogene Verlängerungen (43, 44) aufweist, die diesen ersten und diesen zweiten Teil bilden.

8. Vorrichtung gemäß Anspruch 1, dadurch gekennzeichnet, daß dieses zweite Element (38) aus einem Draht aus elastisch verformbarem Material besteht und zwei Schenkel (39, 40) aufweist, die seinen dritten Teil bilden, wobei diese Schenkel parallel zur Plattenebene gekrümmt sind, so daß sich ihre Enden einander nähern und ihre Mittelteile voneinander entfernen, wobei zwei entsprechende Enden dieser Schenkel durch einen hochgebogenen Bügel (43) miteinander verbunden sind, der einen seines ersten bzw. zweiten Teils bildet, und ihre anderen Enden hochgebogene Verlängerungen (44, 45) aufweisen, die den jeweils anderen dieser Teile bilden.

9. Vorrichtung gemäß Anspruch 8, dadurch gekennzeichnet, daß diese Verlängerungen sich gegenseitig abstützen, wobei die eine eine Nut (47) aufweist, in die die andere eingreift, und/oder diese Verlängerungen in ein Verbindungsstück (51), insbesondere in eine gebördelte Öse, eingeschoben sind.

10. Vorrichtung gemäß einem beliebigen der vorstehenden Ansprüche, dadurch gekennzeichnet, daß der zweite Teil (30) dieses zweiten Elements (24) sich hinter das Einhängband (12) des ersten Elements (6) erstreckt, das einen Abstützbereich für die hintere Fläche der Platte bietet, wobei der Plattenrand und dieses Einhängband zwischen dem ersten (28) und dem zweiten (30) Teil dieses zweiten Elements gefaßt bzw. eingeklemmt wird.

11. Vorrichtung gemäß Anspruch 10, dadurch gekennzeichnet, daß die Abstützflächen (16) des Einhängbandes (12) dieses ersten Elements (6) und des zweiten Teils (30) dieses zweiten Elements (24) entsprechend schräg stehen, in dem Sinn, daß dieser zweite Teil hinter dem Einhängband eingreift.

12. Vorrichtung gemäß einem der Ansprüche 10 und 11, dadurch gekennzeichnet, daß dieses erste Element (6) einen Teil (23) enthält, der sich nach außen erstreckt und auf dem sich die Kante (2a) der Platte abstützt.

13. Vorrichtung gemäß einem beliebigen der Ansprüche 10 bis 12, dadurch gekennzeichnet, daß dieses erste Element (6) aus einem Profil besteht, das sich parallel zum Plattenrand erstreckt und einen Längsabstützbereich (14) für die Platte und eine eingebettete Längsrippe (12) aufweist, die dieses Einhängband bildet.

14. Vorrichtung gemäß Anspruch 13, dadurch gekennzeichnet, daß dieses Profil (6) einen U-förmigen Querschnitt aufweist, dessen Schenkelenden (8, 9) längsweise Abstützflächen für zwei Platten (3, 5) auf beiden Seiten bilden und seitlich mit zwei einander gegenüberliegenden Rippen (12, 13) versehen sind, die gegenüberliegende Einhängbänder für zweite Elemente (24, 25) zum Halten dieser Platten bilden.

15. Vorrichtung gemäß einem der Ansprüche 13 und 14, dadurch gekennzeichnet, daß dieses Profil (6) eine Längsrippe (23) aufweist, die sich nach außen erstreckt und auf der sich die Plattenkante (2a) abstützt, wobei seine Rippe (12) dieses Einhängband bildet, das hinter dieser Abstützrippe liegt.

16. Vorrichtung gemäß einem beliebigen der Ansprüche 10 bis 15, dadurch gekennzeichnet, daß sich die hintere Fläche dieser Platte auf dem Abstützbereich dieses ersten Elements mit einer Längsdichtung (20) abstützt.

17. Vorrichtung gemäß einem beliebigen der Ansprüche 10 bis 16, dadurch gekennzeichnet, daß die Verformung dieses zweiten Elements (24) in dem Sinne, daß sich sein erster und sein zweiter Teil spreizt, bewirkt, daß dieses Element durch Verschiebung senkrecht zur Kante (2a) der Platte abgezogen werden kann.

18. Vorrichtung gemäß einem beliebigen der Ansprüche 1 bis 9, dadurch gekennzeichnet, daß sich der zweite Teil (151) dieses zweiten Elements (147) auf der hinteren Fläche der Platte abstützt und hinter dieser letzteren wenigstens eine in Richtung zum Rand der Platte gekrümmte Befestigungsklammer (153) aufweist, die hinter dem Einhängband (145) dieses ersten Elements (140) eingreift.

19. Vorrichtung gemäß Anspruch 18, dadurch gekennzeichnet, daß der zweite Teil (151) und die Befestigungsklammer (153) des zweiten Elements (147) so ausgeführt sind, daß sie durch Schwenken das Einhängband (145) des ersten Elements (140) zur gleichen Zeit zwischen sich einklemmen bzw. dieses letztere freigeben, wie der Rand der Platte zwischen dem ersten und dem zweiten Teil des zweiten Elements eingeklemmt bzw. freigegeben wird.

20. Vorrichtung gemäß Anspruch 18, dadurch gekennzeichnet, daß dieses zweite Element (147) aus einem Draht aus elastischem Material besteht, der in der Form einer Nadel ausgebildet ist, so daß sich sein Kopf (148) gegen die vordere Fläche (149) der Platte erstreckt während sich seine Schenkel (150, 151) quer zur Kante (143) der Platte erstrecken und V-förmig schräg zur Querrichtung dieser letzteren angeordnet sind und sich gegen die hintere Fläche (152) dieser Platte erstrecken, wobei die Enden dieser Schenkel gegen den Rand der Platte gekrümmt sind, so daß sie Befestigungsklammern (153) bilden.

## Claims

1. Punctual fixing device for pieces presenting an edge, particularly plates (3), on a supporting structure comprising a first element (6) to be fastened to said structure or being an integral part of same, and presenting a fixing clamp (12) which is provided with a rim extending parallel with respect to the above edge of said plate, as well as a second element (24) or fixing element which is to be fastened on the rim of said plate and cooperates with the said fixing clamp for punctually fixing said plate to said supporting structure, such clamping element (24) comprising a first part (28) bearing the front face of said plate, a second part (30) engaging the rear face of said plate and being adapted for engaging behind said fixing clamp (12), and a third part (26, 27) which connects said first and second parts and extends across the edge (2a) of said plate to be fixed, said fixing element (24) being at least partly elastically deformable so that its third part (26, 27) being deformable parallel with respect to the edge of the plate so that it produces an elastic pinching effect on the rim (2) of said plate to be fixed between said first and second parts of the clamping element in the sense of the deformation of said part, and simultaneously a pinching effect on the rim of the fixing clamp (12) and, in its other sense of deformation, a spreading of said first and second parts of the second element which disengages the rim of the plate and disengages simultaneously the rim of the fixing clamp (12) so that said fixing element (24) may be slidingly moved at the same time along the rim of the plate to be fixed (3) and along the rim of the fixing clamp (12).

2. Device according to claim 1, characterized in that said third part of the said second element comprises at least one branch which is at least partly inclined with respect to the transversal direction of the edge of the plate and is elastically deformable at least parallel with respect to the edge of the plate.

3. Device according to claim 1 or 2, characterized in that said third part of the said second element comprises two branches (26, 27) which are at least partly inclined in an opposing manner with respect to the transversal direction of the edge of the plate and parallel with respect to the edge (2a) of the said plate.

4. Device according to claim 1 or 2, characterized in that said third part of the said second element comprises two branches (39, 40) which are at least partly curved in an opposing sense and are elastically deformable parallel with respect to the edge (41) of the plate.

5. Device according to claim 4, characterized in that the said branches (39, 40) are curved so that their ends are approaching one another and their central parts are distant from one another.

6. Device according to claim 1, characterized in that the said second element (24) consists of a wire of elastically deformable material and comprises two branches (26, 27) which make up its third part and are inclined in an opposite manner parallel with respect to the edge of the plate, the neighbouring ends of said branches being joined by a bracket (28) bent upward and making up one of said first and second parts, and their other ends being provided with elongations (29, 30) bent upward and making up the other one of said parts.

7. Device according to claim 1, characterized in that the said second element (38) consists of a wire of elastically deformable material and comprises one branch (31) which is curved parallel with respect to the edge of the plate and makes up the said third part, and that, at the ends of said branch, elongations (43, 44) bent upward make up the said first and second parts.

8. Device according to claim 1, characterized in that the said second element (38) consists of a wire of elastically deformable material and comprises two branches (39, 40) which make up its third part, said branches being curved parallel with respect to the plane of the plate so that their ends are approaching one another and their central parts are distant from one another, two respective ends of such branches are joined by means of a bracket (43) bent upward which makes up one of said first and second parts respectively and their other ends being provided with elongations (44, 45) bent upward and making up the other of the said parts.

9. Device according to claim 1, characterized in that the said elongations bear one on the other, one of them being provided with a groove (47) into which the other engages and/or their elongations being inserted into a connecting piece (51), in particular into a crimped ring.

10. Device according to any one of the above claims, characterized in that the said second part (30) of the said second element (24) extends behind the fixing clamp (12) of the said first element (6) which is provided with a bearing zone for the rear face of the plate, the rim of said plate and the said fixing clamp being held or pinched between the first (28) and the second (30) parts of the said second element.

11. Device according to claim 10, characterized in that the bearing faces (16) of the fixing clamp (12) of the said first element (6) and of the second part (30) of the said second element (24) are respectively inclined in such a way that said second part engages behind said clamp.

12. Device according to one of the claims 10 and 11, characterized in that the said first element (6) comprises one part (23) which extends toward the outside and on which bears the edge (2a) of the plate.

13. Device according to any one of the claims 10 to 12, characterized in that the said first element (6) consists of a profile which extends parallel with respect to the rim of the plate and which comprises a longitudinal bearing zone (14) for the plate and an embedded longitudinal rib (12) which constitutes the said fixing clamp.

14. Device according to claim 13, characterized in that the said profile (6) has a U-shaped cross section the ends of whose branches (8, 9) forming longitudinal bearing zones for two plates (3, 5) placed on both sides and which are laterally provided with two ribs (12, 13) facing one another which form the fixing clamps being opposite to one another for second elements (24, 25) in order to hold such plates.

15. Device according to one of the claims 13 and 14, characterized in that the said profile (6) comprises a longitudinal rib (23) which extends toward the exterior and on which bears the edge (2a) of the plate, its rib (12), forming the said fixing clamp, being behind said bearing rib.

16. Device according to any one of the claims 10 to 15, characterized in that the rear face of the said plate bears upon the bearing zone of the said first element through a longitudinal sealing joint (20).

17. Device according to any one of the claims 10 to 16, characterized in that the deformation of the said second element (24) in the direction that its first and second parts become more distant from one another, is such that the said element may be extracted by shifting it perpendicular to the edge (2a) of the plate.

18. Device according to any one of the claims 1 to 9, characterized in that the second part (151) of the said second element (147) bears on the rear face of the plate and is provided behind the latter at least with one fixing clamp (153) curved toward the rim of the plate and engaging behind the fixing clamp (145) of the said first element (140).

19. Device according to claim 18, characterized in that the second part (151) and the fixing clamp (153) of the second element (147) are such that, by pivoting, they pinch the fixing clamp (145) of the first element (140) between them or release same at the same time as the rim of the plate is pinched between the first and second parts of the second element or released respectively.

20. Device according to claim 18, characterized in that the second element (147) consists of a wire of an elastic material in the form of a pin so that its head (148) extends toward the front face (149) of the plate and its branches (150, 151) extend across the edge (143) of the plate being inclined with respect to the transversal direction of the latter and forming a V and extending toward the rear face (153) of said plate, the ends of its branches being bent towards the rim of the plate so that they form fixing clamps (153).
